# EUROPÄISCHE PATENTSCHRIFT

(11) **EP 1 601 279 B1**
(45) Veröffentlichungstag und Bekanntmachung des Hinweises auf die Patenterteilung: **05.09.2007**
(21) Anmeldenummer: 04718198.7
(22) Anmeldetag: 06.03.2004
(51) Int. Cl.: A47L 13/58

(54) **VORRICHTUNG ZUM AUSSCHLEUDERN EINES WISCHKÖRPERS**
DEVICE FOR SPIN DRYING A WIPING BODY
DISPOSITIF POUR ESSORER UN CORPS D'ESSUYAGE

(30) Priorität: 12.03.2003 DE 10311813
(43) Veröffentlichungstag der Anmeldung: 07.12.2005
(73) Patentinhaber: Alfred Kärcher GmbH & Co. KG, 71364 Winnenden (DE)
(72) Erfinder: RUST, Hendrik, 70374 Stuttgart (DE); DEMIRTAS, Yunus, 70806 Kornwestheim (DE); SCHWARZ, Ronald, 71364 Winnenden (DE)
(74) Vertreter: Karrais, Martin
(86) Internationale Anmeldenummer: PCT/EP2004/002319
(87) Internationale Veröffentlichungsnummer: WO 2004/080268

(56) Entgegenhaltungen:
- EP-A- 0 667 114
- PATENT ABSTRACTS OF JAPAN vol. 015, no. 202 (C-0834), 23. Mai 1991 (1991-05-23) -& JP 03 055022 A (TOYONOBU SUGATA), 8. März 1991 (1991-03-08)

## Beschreibung

Die Erfindung betrifft eine Vorrichtung zum Ausschleudern von Flüssigkeit aus einem Wischkörper, der an einem Wischkopf eines Flächenreinigungsgerätes gehalten ist, mit einem Behälter, in dem eine Wischkopfhalterung drehbar gelagert ist, in die der Wischkopf mit dem Wischkörper einsetzbar ist und die zum Entfeuchten des Wischkörpers mittels einer Antriebseinrichtung um eine Drehachse drehend antreibbar ist.

Zum Reinigen einer verschmutzten Fläche, insbesondere einer Bodenfläche, wird häufig ein Wischkörper, beispielsweise ein Wischmop, ein Wischpolster oder eine unter Ausbildung einer Wischfläche an einem Wischkopf gehaltene Wischbespannung verwendet. Zur Flächenreinigung wird der Wischkopf mit dem Wischkörper an der zu reinigenden Fläche entlang bewegt, so daß Schmutz aufgenommen werden kann. Der am Wischkopf gehaltene Wischkörper kann dann ausgewaschen und ausgewrungen werden.

Zum Auswringen wird in der WO 92/14394 A vorgeschlagen, den Wischkopf auf eine Wischkopfhalterung aufzusetzen, die anschließend in Drehung versetzt wird, so daß aufgrund der einwirkenden Zentrifugalkräfte Flüssigkeit aus dem Wischkörper herausgeschleudert wird. Dies hat den Vorteil, daß der Benutzer nicht mit der Reinigungsflüssigkeit in Kontakt kommen muß. Bei der aus der WO 92/14394 A beschriebenen Vorrichtung wird die Wischkopfhalterung in einem ersten Behälter angeordnet, der oberhalb eines Auffangbehälters positionierbar ist, in welchem die aus dem Wischkörper herausgeschleuderte Flüssigkeit gesammelt werden kann. Außerdem ist ein weiterer Behälter vorgesehen, in dem der am Wischkörper gehaltene Wischkopf ausgewaschen werden kann.

Aus der US-A 4 506 403 ist eine Vorrichtung der eingangs genannten Art bekannt, bei der ein mehrteiliger Behälter zum Einsatz kommt mit einem ersten Behälterteil, der einen Schleuderbereich zum Ausschleudern von Flüssigkeit aus dem Wischkörper aufweist, und mit einem zweiten Behälterteil, der einen Waschbereich zum Auswaschen des Wischkörpers umgibt. Wird der Wischkopf mit dem daran gehaltenen Wischkörper in den Schleuderbereich eingeführt, so wird automatisch ein Elektromotor der Antriebseinrichtung aktiviert und dadurch die Wischkopfhalterung zusammen mit dem Wischkopf und dem daran angeordneten Wischkörper in Drehung versetzt. Zur Energieversorgung kann die bekannte Vorrichtung über ein Anschlußkabel an eine Netzspannung angeschlossen werden. Es kann allerdings auch vorgesehen sein, daß die Antriebseinheit eine wiederaufladbare Batterie aufweist, die einen netzunabhängigen Antrieb der Vorrichtung ermöglicht. Zu diesem Zweck ist es wünschenswert, wenn die Antriebseinrichtung zum Ausschleudern des Wischkörpers möglichst wenig Energie verbraucht.

Aufgabe der vorliegenden Erfindung ist es, eine Vorrichtung der eingangs genannten Art derart weiterzubilden, daß der Energieverbrauch der Vorrichtung gering gehalten werden kann.

Diese Aufgabe wird bei einer Vorrichtung der gattungsgemäßen Art erfindungsgemäß dadurch gelöst, daß die Vorrichtung ein Meßglied umfaßt zur Bestimmung eines Trocknungsgrades oder einer Schleuderzeit des Wischkörpers, wobei dem Meßglied eine Anzeigeeinheit zugeordnet ist zum Anzeigen des Erreichens eines bestimmten Trocknungsgrades oder des Ablaufens einer bestimmten Schleuderzeit.

In die Erfindung fließt der Gedanke mit ein, daß der Energieverbrauch der Vorrichtung gering gehalten werden kann, indem dem Benutzer beim Ausschleudern des Wischkörpers das Erreichen eines bestimmten Trocknungsgrades oder der Ablauf einer bestimmten Schleuderzeit signalisiert wird. Dadurch kann auf konstruktiv einfache Weise sichergestellt werden, daß die Antriebseinheit nicht unnötig lange vom Benutzer in Betrieb gesetzt wird, sondern nur solange, wie es zur Erreichung eines bestimmten Trocknungsgrades des Wischkörpers oder einer bestimmten Schleuderzeit erforderlich ist. Es hat sich nämlich gezeigt, daß der Benutzer in vielen Fällen die Schleuderwirkung unterschätzt und die Wischkopfhalterung zusammen mit dem eingesetzten Wischkopf und dem Wischkörper über einen verhältnismäßig langen Zeitraum in Drehung versetzt, ohne daß dabei der zur Reinigung einer Fläche angemessene Trocknungsgrad noch deutlich verbessert wird.

Das Meßglied kann beispielsweise in Form einer Sensoreinheit ausgestaltet sein, die die Menge der ausgeschleuderten Flüssigkeit erfaßt, und bei Vorliegen einer bestimmten Flüssigkeitsmenge und damit einem bestimmten Trocknungsgrad die Anzeigeeinheit zur Anzeige des Trocknungsgrades veranlaßt. Alternativ kann vorgesehen sein, daß das Meßglied in Form eines mit der Antriebseinheit gekoppelten Zeitgliedes ausgestaltet ist. Dies ermöglicht es, mittels des Meßgliedes die Schleuderzeit der Wischkopfhalterung und des in diese eingesetzten Wischkopfes zu erfassen und nach Ablauf einer bestimmten Schleuderzeit die Anzeigeeinheit zu aktivieren.

Günstig ist es, wenn die Anzeigeeinheit zumindest ein optisches Anzeigeelement, beispielsweise eine Leuchtdiode aufweist.

Alternativ oder ergänzend kann vorgesehen sein, daß die Anzeigeeinheit ein akustisches Anzeigeelement aufweist, beispielsweise einen Summer.

Vorzugsweise umfaßt die Anzeigeeinheit mehrere, jeweils das Erreichen eines bestimmten Trocknungsgrads oder den Ablauf einer bestimmten Schleuderzeit anzeigende Anzeigeelemente. Je länger der Wischkopf mit dem daran gehaltenen Wischkörper in Drehung versetzt wird, desto mehr steigert sich der Trocknungsgrad des Wischkörpers. Kommen mehrere Anzeigeelemente zum Einsatz, die jeweils einem bestimmten Trocknungsgrad oder einer bestimmten Schleuderzeit entsprechen, so erhält ein Benutzer dadurch die Möglichkeit, je nach gewünschtem Trocknungsgrad oder je nach gewünschter Schleuderzeit das jeweilige Anzeigesignal abzuwarten. Bei Erscheinen des gewünschten Anzeigesignales kann dann der Benutzer den Schleudervorgang beenden.

Eine besonders einfache Handhabung und ein besonders geringer Energieverbrauch der Vorrichtung können dadurch erzielt werden, daß die Antriebseinrichtung bei Erreichen eines bestimmten Trocknungsgrades oder nach Ablauf einer bestimmten Schleuderzeit selbsttätig abschaltbar ist.

Von Vorteil ist es, wenn der gewünschte Trocknungsgrad oder die gewünschte Schleuderzeit mittels eines Stellgliedes vorgebbar sind. Mittels des Stellgliedes kann der Benutzer die von ihm gewünschte Schleuderzeit oder den entsprechenden Trocknungsgrad vorgeben. Bei Erreichen dieses Trocknungsgrades oder bei Ablauf der entsprechenden Schleuderzeit signalisiert dann die Anzeigeeinheit das gewünschte Ende des Schleudervorganges, so daß der Benutzer den Schleudervorgang selbst beenden kann oder aber die Antriebseinrichtung schaltet sich selbsttätig ab.

Günstig ist es hierbei, wenn der gewünschte Trocknungsgrad oder die gewünschte Schleuderzeit vom Benutzer stufenlos einstellbar sind.

Um sicherzustellen, daß der Schleudervorgang nur dann erfolgt, wenn dies vom Benutzer beabsichtig ist, ist bei einer bevorzugten Ausführungsform die Antriebseinrichtung mit einem vom Benutzer betätigbaren Steuerelement gekoppelt, das am Behälter angeordnet ist. Dadurch hat der Benutzer die Möglichkeit, den Wischkopf mit dem Wischkörper in die Wischkopfhalterung einzusetzen, um dann bewußt durch Betätigung des Steuerelementes den Schleudervorgang in Gang zu setzen, während das Einsetzen des Wischkopfes in die Wischkopfhalterung an sich noch keine Aktivierung der Antriebseinrichtung zur Folge hat. Eine derartige Ausgestaltung hat auch den Vorteil, daß der Benutzer nach erfolgter Reinigung einer Fläche den Wischkopf innerhalb der Wischkopfhalterung positionieren kann, ohne daß die Antriebseinrichtung in Gang gesetzt wird.

Eine besonders einfache Handhabung der Vorrichtung kann dadurch erzielt werden, daß das Steuerelement einen Fußschalter umfaßt.

Bei einer bevorzugten Ausführungsform der Erfindung umfaßt der Behälter einen Schleuderbereich und einen Waschbereich, wobei im Schleuderbereich die drehbare Wischkopfhalterung gelagert ist und der Waschbereich eine Reinigungsflüssigkeit zum Auswaschen des Wischkörpers aufnimmt und wobei die Anzeigeeinheit und/oder das Steuerelement unterhalb des Waschbereiches angeordnet sind. Bei einer derartigen Ausgestaltung kann der Benutzer den Wischkörper zunächst im Waschbereich auswaschen, anschließend kann der Wischkopf in die Wischkopfhalterung eingesetzt und in Drehung versetzt werden, so daß der am Wischkopf gehaltene Wischkörper entfeuchtet wird. Das Ende des Schleudervorganges wird dem Benutzer mittels der Anzeigeeinheit angezeigt, die unterhalb des Waschbereiches angeordnet sein kann. Alternativ oder ergänzend kann vorgesehen sein, daß das Steuerelement unterhalb des Waschbereiches angeordnet ist. Es hat sich gezeigt, daß dies eine besonders kompakte Ausgestaltung der Vorrichtung ermöglicht, wobei die Anzeigeeinheit für den Benutzer gut zugänglich ist und das Steuerelement bequem betätigt werden kann.

Eine besonders gründliche Reinigung des Wischkörpers im Waschbereich kann dadurch erzielt werden, daß der Waschbereich eine schräg zur Drehachse der Wischkopfhalterung und damit in der Gebrauchslage der Vorrichtung schräg zur Vertikalen ausgerichtete Bodenwand aufweist, die eine Waschplatte ausbildet mit einer dem Behälterinneren zugewandten Reibfläche, an die der Wischkörper flächig anlegbar ist und an der der Wischkörper entlang bewegt werden kann. Die Bodenwand bildet in Form der Waschplatte eine Art Waschbrett, das eine zuverlässige Reinigung des Wischkörpers ermöglicht, indem der Wischkörper daran hin- und herbewegbar wird. Die Bodenwand ist hierbei in der Gebrauchslage der Vorrichtung schräg zur Vertikalen ausgerichtet und ermöglicht eine einfache Handhabung der Vorrichtung, da der Wischkörper beispielsweise von oben nach unten an der schräg ausgerichteten Reibfläche entlang verschoben werden kann.

Von Vorteil ist es hierbei, wenn das Steuerelement und/oder die Anzeigeeinheit unterhalb der Bodenwand angeordnet sind. Die Bodenwand kann hierbei einen Freiraum des Behälters überdecken, der beispielsweise das Steuerelement und bei einer besonders bevorzugten Ausführungsform auch die Anzeigeeinheit aufnimmt.

Von besonderem Vorteil ist es, wenn der Wischkörper unter Ausbildung einer Wischfläche am Wischkopf gehalten ist und wenn die Wischkopfhalterung eine Aufnahme ausbildet, in die der Wischkopf mit schräg oder senkrecht zur Drehachse der Wischkopfhalterung ausgerichteter Flächennormale der Wischfläche einsetzbar ist. Bei einer derartigen Ausgestaltung ist der Wischkörper beim Ausschleudern derart ausgerichtet, daß die Flächennormale der Wischfläche nicht eine Stellung parallel zur Drehachse der Wischkopfhalterung einnimmt, sondern die Flächennormale ist im Winkel zur Drehachse ausgerichtet. Es hat sich gezeigt, daß mittels einer derartigen Ausrichtung der Wischfläche Flüssigkeitströpfchen besonders effektiv herausgeschleudert werden können. Dadurch kann ein besonders hoher Wirkungsgrad erzielt werden. Dies ermöglicht es, selbst mit verhältnismäßig geringen Drehzahlen innerhalb kurzer Zeit eine wirkungsvolle Entfeuchtung des Wischkörpers zu erzielen, so daß zur Entfeuchtung des Wischkörpers ein verhältnismäßig geringer Energieverbrauch erforderlich ist.

Als besonders günstig hat es sich erwiesen, wenn die Aufnahme den Wischkopf mit senkrecht zur Drehachse ausgerichteter Flächennormale der Wischfläche aufnimmt. Dies ermöglicht eine besonders kompakte Ausgestaltung der Vorrichtung. Außerdem lassen sich bei einer derartigen Konstruktion in vorteilhafter Weise plattenförmige Wischkörper entfeuchten, die sowohl auf ihrer Oberseite als auch auf ihrer Unterseite eine Wischfläche ausbilden und somit doppelseitig einsetzbar sind. Derartige Wischkörper sind üblicherweise an einem Wischkopf gehalten, an dem seitlich ein Stiel oder Handgriff angelenkt ist.

Der Wischkopf mit daran gehaltenem Wischkörper kann relativ zum Stiel oder Handgriff derart verschwenkt werden, daß alternativ die Oberseite oder die Unterseite des Wischkörpers der zu reinigenden Fläche zugewandt ist. Diese verschwenkbare Halterung des Wischkopfes am Stiel oder Handgriff vereinfacht es, den Wischkopf mit dem daran gehaltenen Wischkörper derart in die Aufnahme der Wischkopfhalterung einzusetzen, daß die Flächennormale der Wischfläche senkrecht zur Drehachse der Wischkopfhalterung ausgesetzt ist.

Von Vorteil ist es, wenn der Behälter nach Art eines Eimers ausgestaltet ist. Hierbei ist es günstig, wenn der Behälter einen einstückig ausgebildeten Grundkörper umfaßt, der den Schleuderbereich und den Waschbereich umgibt und der eine Einformung aufweist, die mittels einer Abdeckung abdeckbar ist und einen Antriebsraum definiert, der die Antriebseinrichtung aufnimmt. Bei einer besonders kompakt bauenden Ausführungsform ist hierbei vorgesehen, daß der Antriebsraum unterhalb des Schleuderbereiches angeordnet ist und daß der Waschbereich sich seitlich neben dem Schleuderbereich und dem Antriebsraum erstreckt, wobei er in Höhe des Schleuderbereiches einen Einführabschnitt und in Höhe des Antriebsraumes einen Flüssigkeitsaufnahmebereich ausbildet, der die Reinigungsflüssigkeit aufnimmt. Der Flüssigkeitsaufnahmebereich kann hierbei den Schleuderbereich untergreifen und dadurch trotz relativ geringer Bauform des Behälters ein verhältnismäßig großes Fassungsvermögen für Reinigungsflüssigkeit aufweisen.

Die nachfolgende Beschreibung einer bevorzugten Ausführungsform der Erfindung dient im Zusammenhang mit der Zeichnung der näheren Erläuterung. Es zeigen:
- Figur 1:: eine schaubildliche Darstellung eines Bodenwischgerätes mit einem an einem Wischkopf gehaltenen Wischkörper;
- Figur 2:: eine schaubildliche Darstellung einer erfindungsgemäßen Vorrichtung zum Auswaschen und Ausschleudern des am Wischkopf des Bodenwischgerätes gehaltenen Wischkörpers schräg von oben;
- Figur 3:: eine Schnittansicht längs der Linie 3-3 in Figur 4;
- Figur 4:: eine vereinfachte Draufsicht auf die Vorrichtung gemäß Figur 2;
- Figur 5:: eine Schnittansicht längs der Linie 5-5 in Figur 3 und
- Figur 6:: eine schaubildliche Darstellung der erfindungsgemäßen Vorrichtung schräg von unten.

In Figur 1 ist in schematischer Darstellung ein Flächenreinigungsgerät in Form eines an sich bekannten Bodenwischgerätes 10 dargestellt mit einem Stiel 11, der über ein vereinfacht dargestelltes Gelenk 12 mit einem Wischkopf 13 verbunden ist, an dessen dem Stiel 11 abgewandter Unterseite ein flächig ausgestalteter Wischkörper 14 festgelegt ist. Bei letzterem kann es sich beispielsweise um eine Wischbespannung handeln, die vom Wischkopf 13 abgetrennt werden kann. Der Wischkörper 14 bildet mit seiner dem Wischkopf 13 abgewandten Unterseite eine Wischfläche 15, die zur Schmutzaufnahme an einer zu reinigenden Bodenfläche entlang bewegt werden kann und deren Ausrichtung durch eine senkrecht zur Wischfläche 15 ausgerichtete Flächennormale 16 vorgegeben ist.

Mittels des Bodenwischgerätes 10 lassen sich in üblicher Weise Bodenflächen reinigen. Hierzu wird der Wischkörper 14 befeuchtet und anschließend an der zu reinigenden Bodenfläche entlang bewegt, so daß beispielsweise Staub von der Bodenfläche aufgenommen werden kann. Anschließend wird der Wischkörper 14 ausgewaschen und ausgewrungen, so daß er nur noch einen geringen Feuchtigkeitsgrad aufweist.

Zum Auswaschen und Entfeuchten des Wischkörpers 14 kommt erfindungsgemäß die in den Figuren 2 bis 6 dargestellte und insgesamt mit dem Bezugszeichen 20 belegte Vorrichtung zum Auswaschen und Ausschleudern von Flüssigkeit aus dem Wischkörper 14 zum Einsatz. Sie umfaßt einen Behälter in Form eines Eimers 22, der eine ebene Querwand 23 aufweist, die einstückig mit unter rechtem Winkel zur Querwand 23 ausgerichteten, parallel zueinander angeordneten Längswänden 24 und 25 verbunden ist. Letztere sind auf ihrer der Querwand 23 abgewandten Seite über eine halbzylinderförmig ausgestaltete Bogenwand 26 einstückig miteinander verbunden. Oberseitig definieren die genannten Wände 23 bis 26 eine umlaufende Oberkante 27 des Eimers 22.

In den Eimer 22 ist eine kreisbogenförmig gewölbte Trennwand 29 eingesetzt, die mit Halteelementen in Form seitlicher Tragflügel 30, 31 die Oberkante 27 im Bereich der Längswand 24 bzw. 25 ungefähr mittig übergreift. Durch die Trennwand 29 wird das Innere des Eimers 22 in einen Schleuderbereich 33 und einen Waschbereich 34 unterteilt.

An die Oberkante 27 ist im Bereich der Querwand 23 sowie der Bogenwand 26 jeweils mittig ein Tragbügel 36 angelenkt, an dem mittig ein Traggriff 37 gehalten ist. Der Tragbügel 36 überspannt in Längsrichtung des Eimers 22 den Waschbereich 34 und den Schleuderbereich 33 und kann zwischen einer auf der Oberkante 27 aufliegenden Stellung und einer in Figur 5 in gestrichelter Linie dargestellten ausgeschwenkten Stellung verschwenkt werden.

In deutlichem Abstand zur Trennwand 29 sind die Querwand 23 sowie die Längswände 24 und 25 einstückig über eine schräg zur Vertikalen, in Richtung des Schleuderbereiches 34 geneigte Bodenwand 39 des Eimers 22 miteinander verbunden. Die Bodenwand 39 bildet eine Wasch- oder Reibplatte, auf die nachfolgend noch näher eingegangen wird. Die Querwand 23 steht hierbei ebenso wie die beiden Längswände 24 und 25 nach unten über die Bodenwand 39 über. Sie definieren in diesem überstehenden Bereich einen von unten frei zugänglichen Freiraum 40. Die Querwand 23 weist unterhalb der Bodenwand 39 eine rechteckförmige, in den Freiraum 40 eintauchende Einformung 42 auf, in der ein vom Benutzer betätigbares Steuerelement in Form eines Fußschalters 43 angeordnet ist.

An das der Querwand 23 abgewandte Ende der Bodenwand 39 ist eine im wesentlichen parallel zur Querwand 23 ausgerichtete Stufenwand 45 angeformt, die sich ungefähr bis auf halbe Höhe des Eimers 22 erstreckt und an die sich einstückig eine im wesentlichen horizontal ausgerichtete Zwischenwand 46 anschließt, über die die Stufenwand 45 mit der Bogenwand 26 verbunden ist. In die Zwischenwand 46 sind den Längswänden 24 und 25 benachbart zwei für den Benutzer zugängliche Griffmulden 48, 49 eingeformt.

Die Querwand 23 bildet in Kombination mit den beiden Längswänden 24, 25 und der Bogenwand 26 sowie der Bodenwand 39, der Stufenwand 45 und der Zwischenwand 46 einen einstückig ausgestalteten Grundkörper 50, der als Kunststofformteil ausgestaltet ist und der durch die Zwischenwand 46 und die Stufenwand 45 eine Einformung ausbildet, die von einer einstückig ausgestalteten Abdeckung 52 abgedeckt ist, die mittels Verbindungsschrauben 53 mit dem Grundkörper 50 lösbar verbindbar ist und eine im wesentlichen dreieckförmig ausgestaltete Bodenplatte 54 sowie eine im Bereich der Bogenwand 26 senkrecht von der Bodenplatte 54 nach oben abstehende Seitenwand 55 aufweist. Die Seitenwand 55 gibt hierbei einem Benutzer jeweils einen seitlichen Zugang zu den Griffmulden 48 und 49 frei.

Durch die Abdeckung 52 sowie die Stufenwand 45 und die Zwischenwand 46 wird unterhalb des Waschbereiches 34 ein Antriebsraum 57 des Eimers 22 definiert.

Die Bodenwand 39 trägt auf ihrer dem Behälterinneren zugewandten Oberseite 59 eine Vielzahl von V-förmig ausgestalteten Vorsprüngen 60, die einstückig mit der Bodenwand 39 verbunden sind.

Der Waschbereich 34 bildet in Höhe der Trennwand 29 einen Einführabschnitt 62, und unterhalb des Einführabschnittes 62 ist im Bereich zwischen der schräg ausgerichteten Bodenwand 39 und der vertikal ausgerichteten Stufenwand 45 ein Flüssigkeitsaufnahmebereich 63 ausgestaltet, der eine Reinigungsflüssigkeit 64 aufnimmt. Dies wird insbesondere aus Figur 3 deutlich.

Der Antriebsraum 57 nimmt einen Elektromotor 66 auf, der über ein Ritzel und einen Zahnriemen 67 mit einer drehfest auf einer Antriebswelle 79 gehaltenen Riemenscheibe 68 gekoppelt ist. Letztere ist über Kugellager an einem im Antriebsraum 57 festgelegten Lagerhalter gelagert und durchgreift mit ihrem der Riemenscheibe 68 abgewandten oberen Endbereich 73 die Zwischenwand 46 und taucht somit in den Waschbereich 33 des Eimers 22 ein.

Der Antriebsraum 57 nimmt zusätzlich zur Energieversorgung des Elektromotors 66 eine wiederaufladbare Batterie 72 auf.

Über in der Zeichnung nicht dargestellte, an sich bekannte elektrische Verbindungsleitungen steht der Elektromotor 66 mit einer dem Fachmann bekannten und deshalb zur Erzielung einer besseren Übersicht in der Zeichnung nicht dargestellten, innerhalb des Antriebsraumes 57 oder alternativ innerhalb des Freiraumes 40 angeordneten Steuereinheit in elektrischer Verbindung, die ihrerseits mit dem Fußschalter 43 verbunden ist sowie mit zwei neben dem Fußschalter 43 an der Querwand 23 angeordneten optischen Anzeigeelementen in Form zweier Leuchtdioden 75, 76 und einem akustischen Anzeigeelement in Form eines unterhalb der Leuchtdioden 75, 76 an der Querwand 23 angeordneten Summers 77. Außerdem steht die Steuereinheit mit einem oberhalb der Leuchtdiode 56 an der Querwand 23 gehaltenen elektrischen Stellglied in Form eines Wahlschalters 78 in elektrischer Verbindung.

Der Schleuderbereich 23 nimmt eine einstückig in Form eines Kunststofformteiles ausgestaltete Wischkopfhalterung 80 auf, die zwei parallel zueinander ausgerichtete und eine Aufnahme 82 zwischen sich definierende Seitenwände 83, 84 aufweist, die käfigartig ausgestaltet sind mit einer Vielzahl von Durchgangsöffnungen 85. Die Seitenwände 83, 84 sind über einen im wesentlichen U-förmigen Stützbügel 86 einstückig miteinander verbunden, der einen horizontal ausgerichteten, in seinem mittigen Bereich verstärkten Steg 87 aufweist und über eine formflüssige Verbindung auf dem oberen Endbereich 73 der Antriebswelle 70 aufsitzt.

Die Wischkopfhalterung 80 umfaßt außerdem einen zwei Deckelhälften 89 und 90 umfassenden Deckel 91. Die beiden Deckelhälften 89 und 90 sind hierbei jeweils mit einer Seitenwand 83 bzw. 84 der Wischkopfhalterung 80 einstückig verbunden. Mittels des Deckels 91 wird der Schleuderbereich 33 des Eimers 22 mit Ausnahme der Aufnahme 82 der Wischkopfhalterung 80 vollständig abgedeckt.

Mittels des Elektromotors 66 kann über die Antriebswelle 70 die Wischkopfhalterung 80 um die Längsachse der Antriebswelle 70 in Drehung versetzt werden, d.h. die Längsachse der Antriebswelle 70 definiert eine in der Gebrauchslage der Vorrichtung 20 vertikal ausgerichtete Drehachse 93 der Wischkopfhalterung 80.

Zum Auswaschen kann der Wischkopf 13 mit daran gehaltenem Wischkörper 14 durch den Einführabschnitt 62 hindurchgeführt und in die Reinigungsflüssigkeit 64 des Flüssigkeitsaufnahmebereichs 63 eingetaucht werden. Hierzu wird der Wischkopf 13 ausgehend von der in Figur 1 dargestellten Betriebsstellung mit Hilfe des Gelenks 12 soweit um eine quer zur Längsachse des Stiels 11 ausgerichtete Schwenkachse verschwenkt, so daß die Flächennormale 16 der Wischfläche 15 im wesentlichen senkrecht zur Drehachse 93 der Wischkopfhalterung 80 ausgerichtet ist. In dieser verschwenkten Stellung kann der Wischkopf 13 über den Einführabschnitt 62 soweit in den Waschbereich 34 eingeführt werden, daß die dem Stiel 11 abgewandte vordere Stirnkante des Wischkopfes 13 auf die Oberseite 59 der Bodenwand 39 auftrifft. Anschließend kann der am Wischkopf 13 gehaltene Wischkörper 14 durch erneutes Verschwenken des Wischkopfes 13 flächig auf die Oberseite 59 der Bodenwand 39 aufgesetzt und dann an der Oberseite 59 entlang in Richtung auf die Stufenwand 45 bewegt werden. Hierbei wird mittels der von der Oberseite 59 abstehenden Vorsprünge 60 eine zuverlässige Reinigung des von der Reinigungsflüssigkeit 64 umgebenen Wischkörpers 14 erzielt. Die Bodenwand 39 mit angeformten Vorsprüngen 60 bildet somit eine Wasch- oder Reibplatte, mit deren Hilfe der Wischkörper 14 gründlich ausgewaschen werden kann.

Nach erfolgter Reinigung kann der Wischkopf 13 mit daran gehaltenem Wischkörper 14 wieder über den Einführabschnitt 62 aus dem Waschbereich 34 herausgeführt und dann in die Aufnahme 82 der Wischkopfhalterung 80 eingesetzt werden. Durch Betätigung des Fußschalters 43 kann der Benutzer dann den Elektromotor 66 in Gang setzen, so daß die gesamte Wischkopfhalterung 80 zusammen mit dem Wischkörper 14 über die Antriebswelle 70 in Drehung versetzt wird. Aufgrund der Drehbewegung erfährt die vom Wischkörper 14 aufgenommene Flüssigkeit eine Zentrifugalkraft, so daß Flüssigkeit aus dem Wischkörper 14 in radialer Richtung herausgeschleudert wird und auf die Innenseite der Bogenwand 26 sowie die dem Schleuderbereich 23 zugewandte Seite der Trennwand 29 auftrifft. Die herausgeschleuderte Flüssigkeit fließt anschließend an den genannten Wänden entlang nach unten und sammelt sich wieder im Flüssigkeitsaufnahmebereich 63.

Durch die Leuchtdioden 75 und 76 sowie den Summer 77 erhält der Benutzer eine Rückmeldung über den sich einstellenden Trocknungsgrad des in die Aufnahme 82 eingesetzten Wischkörpers 14. Hierzu umfaßt die Steuereinheit ein Meßglied in Form eines an sich bekannten und deshalb in der Zeichnung nicht dargestellten Zeitgliedes, das die durch die Betätigung des Fußschalters 43 bestimmte Schleuderzeit der Wischkopfhalterung 80 mißt. Die Zeitdauer des mit fest vorgegebener Drehzahl erfolgenden Schleudervorgangs entspricht jeweils einem bestimmten Trocknungsgrad des Wischkörpers. Bei Ablauf einer bestimmten Zeitdauer und somit bei Erreichen eines ersten Trocknungsgrades aktiviert das Zeitglied zunächst die Leuchtdiode 75, so daß diese aufleuchtet, und bei weiter erfolgender Drehbewegung wird nach Ablauf einer weiteren Zeitdauer und somit bei Erreichen eines fortgeschrittenen Trocknungsgrades die Leuchtdiode 76 aktiviert und es ertönt der Summer 77. Der jeweils gewünschte Trocknungsgrad kann vom Benutzer mittels des Wahlschalters 78 stufenlos eingestellt werden. Der Benutzer kann anschließend den Fußschalter 43 wieder freigeben, so daß die Drehbewegung der Wischkopfhalterung 80 beendet wird und folglich der Wischkopf 13 zusammen mit dem Wischkörper 14 der Wischkopfhalterung 80 entnommen werden kann. Zur Schmutzaufnahme kann dann der Wischkopf mit dem Wischkörper 14 an der zu reinigenden Bodenfläche entlang bewegt werden, um dann erneut im Waschbereich 34 der Vorrichtung 20 gereinigt werden zu können.

Aus dem Voranstehenden wird deutlich, daß die Vorrichtung 20 eine kompakte Bauform aufweist, wobei der Waschbereich 34 den Schleuderbereich 33 untergreift und unterhalb des Schleuderbereiches 33 der Antriebsraum 75 angeordnet ist. Die Bodenwand 39 bildet eine Wasch- oder Reibplatte zur gründlichen Reinigung des Wischkörpers 14, der auf die Waschplatte flächig aufgesetzt und an dieser entlang bewegt werden kann, wobei die Reinigungswirkung durch die vorstehenden Vorsprünge 60 verstärkt wird. Durch den Einsatz der Anzeigeelemente in Form der Leuchtdioden 75 und 76 sowie des Summers 77 wird die Handhabung der erfindungsgemäßen Vorrichtung 20 erheblich vereinfacht, da der Benutzer eine Rückmeldung über den sich einstellenden Trocknungsgrad erhält, den er mittels des Wahlschalters 76 vorgegeben kann. Außerdem läßt sich dadurch der Energieverbrauch der Vorrichtung 20 deutlich reduzieren, da der Schleudervorgang nach Erreichen eines bestimmten Trocknungsgrades sofort beendet werden kann.

## Patentansprüche

1. Vorrichtung (20) zum Ausschleudern von Flüssigkeit aus einem Wischkörper (14), der an einem Wischkopf (13) eines Flächenreinigungsgeräte (10) gehalten ist, mit einem Behälter (22), in dem eine Wischkopfhalterung (86) drehbar gelagert ist, in die der Wischkopf mit dem Wischkörper einsetzbar ist und die zum Entfeuchten des Wischkörpers mittels einer Antriebseinrichtung (66) um eine Drehachse drehend antreibbar ist, **dadurch gekennzeichnet, daß** die Vorrichtung (20) ein Meßglied umfaßt zur Bestimmung eines Trocknungsgrades oder einer Schleuderzeit des Wischkörpers (14), wobei dem Meßglied eine Anzeigeeinheit (75, 76, 77) zugeordnet ist zum Anzeigen des Erreichens eines bestimmten Trocknungsgrades oder des Ablaufens einer bestimmten Schleuderzeit.

2. Vorrichtung nach Anspruch 1, **dadurch gekennzeichnet, daß** das Meßglied als mit der Antriebseinrichtung (66) gekoppeltes Zeitglied ausgestaltet ist.

3. Vorrichtung nach Anspruch 1 oder 2, **dadurch gekennzeichnet, daß** die Anzeigeeinheit zumindest ein optisches Anzeigeelement (75, 76) aufweist.

4. Vorrichtung nach Anspruch 1, 2 oder 3, **dadurch gekennzeichnet, daß** die Anzeigeeinheit ein akustisches Anzeigeelement (77) aufweist.

5. Vorrichtung nach einem der voranstehenden Ansprüche, **dadurch gekennzeichnet, daß** die Anzeigeeinheit mehrere, jeweils das Erreichen eines bestimmten Trocknungsgrades oder den Ablauf einer bestimmten Schleuderzeit anzeigende Anzeigeelemente (75, 76) aufweist.

6. Vorrichtung nach einem der voranstehenden Ansprüche, **dadurch gekennzeichnet, daß** die Antriebseinrichtung (66) bei Erreichen eines bestimmten Trocknungsgrades oder nach Ablauf einer bestimmten Schleuderzeit selbsttätig abschaltbar ist.

7. Vorrichtung nach Anspruch 5, **dadurch gekennzeichnet, daß** der gewünschte Trocknungsgrad oder die gewünschte Schleuderzeit mittels eines Stellgliedes (78) vorgebbar sind.

8. Vorrichtung nach Anspruch 6, **dadurch gekennzeichnet, daß** der gewünschte Trocknungsgrad oder die gewünschte Schleuderzeit stufenlos einstellbar sind.

9. Vorrichtung nach einem der voranstehenden Ansprüche, **dadurch gekennzeichnet, daß** die Antriebseinrichtung (66) mit einem vom Benutzer betätigbaren Steuerelement (43) gekoppelt ist, daß am Behälter (22) angeordnet ist.

10. Vorrichtung nach Anspruch 9, **dadurch gekennzeichnet, daß** das Steuerelement einen Fußschalter (43) umfaßt.

11. Vorrichtung nach einem der voranstehenden Ansprüche, **dadurch gekennzeichnet, daß** der Behälter (22) einen Schleuderbereich (33) und einen Waschbereich (34) umfaßt, wobei im Schleuderbereich (33) die drehbare Wischkopfhalterung (80) angeordnet ist und wobei der Waschbereich (34) eine Reinigungsflüssigkeit (64) zum Auswaschen des Wischkörpers (14) aufnimmt, wobei die Anzeigeeinheit (75, 76, 77) und/oder das Steuerelement (43) unterhalb des Waschbereiches (34) angeordnet sind.

12. Vorrichtung nach einem der voranstehenden Ansprüche, **dadurch gekennzeichnet, daß** der Behälter (22) einen eine Reinigungsflüssigkeit zum Auswaschen des Wischkörpers (14) aufnehmenden Waschbereich (34) umfaßt, der eine schräg zur Drehachse (93) der Wischkopfhalterung (80) ausgerichtete Bodenwand (39) aufweist, die eine Waschplatte ausbildet mit einer dem Behälterinneren zugewandten Reibfläche, an die der Wischkörper (14) flächig anlegbar ist und an der der Wischkörper (14) entlang bewegt werden kann.

13. Vorrichtung nach Anspruch 12, **dadurch gekennzeichnet, daß** die Anzeigeeinheit (75, 76, 77) und/oder das Steuerelement (43) unterhalb der Bodenwand (39) angeordnet sind.

14. Vorrichtung nach einem der voranstehenden Ansprüche, **dadurch gekennzeichnet, daß** der Wischkörper (14) unter Ausbildung einer Wischfläche (15) am Wischkopf (13) gehalten ist, und daß die Wischkopfhalterung (80) eine Aufnahme (82) ausbildet, in die der Wischkopf (13) mit schräg oder senkrecht zur Drehachse der Wischkopfhalterung (80) ausgerichteter Flächennormale (16) der Wischfläche (15) einsetzbar ist.

15. Vorrichtung nach Anspruch 14, **dadurch gekennzeichnet, daß** die Aufnahme (82) den Wischkopf (13) mit senkrecht zur Drehachse (93) der Wischkopfhalterung (80) ausgerichteter Flächennormale (16) der Wischfläche (15) aufnimmt.

## Claims

1. Device (20) for spinning liquid out of a wiping body (14), which is mounted on a wiping head (13) of a surface cleaning device (10), comprising a container (22), in which there is rotatably mounted a wiping head mount (80), into which the wiping head can be inserted together with the wiping body, and which can be driven rotationally about an axis of rotation by means of a drive device (66) in order to remove moisture from the wiping body, **characterized in that** the device (20) comprises a measuring element for determining a degree of drying or a spin drying time of the wiping body (14), there being associated with the measuring element an indicating unit (75, 76, 77) for indicating when a specific degree of drying has been reached or a specific spin drying time has elapsed.

2. Device according to Claim 1, **characterized in that** the measuring element is configured as a timing element coupled to the drive device (66).

3. Device according to Claim 1 or 2, **characterized in that** the indicating unit has at least one optical indicating element (75, 76).

4. Device according to Claim 1, 2 or 3, **characterized in that** the indicating unit has an acoustic indicating element (77).

5. Device according to one of the preceding claims, **characterized in that** the indicating unit has a plurality of indicating elements (75, 76) in each case indicating the reaching of a specific degree of drying or the elapse of a specific spin drying time.

6. Device according to one of the preceding claims, **characterized in that** the drive device (66) can be switched off automatically when a specific degree of drying has been reached or after a specific spin drying time has elapsed.

7. Device according to Claim 5, **characterized in that** the desired degree of drying or the desired spin drying time can be predetermined by means of a setting element (78).

8. Device according to Claim 6, **characterized in that** the desired degree of drying or the desired spin drying time can be set in a stepless manner.

9. Device according to one of the preceding claims, **characterized in that** the drive device (66) is coupled to a control element (43) which is actuable by the user and is disposed on the container (22).

10. Device according to Claim 9, **characterized in that** the control element comprises a foot switch (43).

11. Device according to one of the preceding claims, **characterized in that** the container (22) comprises a spin dryer region (33) and a rinsing region (34), the rotatable wiping head mount (80) being disposed in the spin dryer region (33), and the rinsing region (34) accommodating a cleaning liquid (64) for rinsing out the wiping body (14), the indicating unit (75, 76, 77) and/or the control element (43) being disposed below the rinsing region (34).

12. Device according to one of the preceding claims, **characterized in that** the container (22) comprises a rinsing region (34) which accommodates a cleaning liquid for rinsing out the wiping body (14) and has a bottom wall (39) which is oriented obliquely with respect to the axis of rotation (93) of the wiping head mount (80) and forms a rinsing plate with a friction surface which faces the interior of the container and against which the wiping body (14) can be placed with surface-to-surface contact and along which the wiping body (14) can be moved.

13. Device according to Claim 12, **characterized in that** the indicating unit (75, 76, 77) and/or the control element (43) are disposed below the bottom wall (39).

14. Device according to one of the preceding claims, **characterized in that** the wiping body (14) is mounted on the wiping head (13) so as to form a wiping surface (15), and **in that** the wiping head mount (80) forms a receptacle (82) into which the wiping head (13) can be inserted with the surface normal (16) of the wiping surface (15) oriented obliquely or perpendicularly with respect to the axis of rotation of the wiping head mount (80).

15. Device according to Claim 14, **characterized in that** the receptacle (82) receives the wiping head (13) with the surface normal (16) of the wiping surface (15) oriented perpendicularly with respect to the axis of rotation (93) of the wiping head mount (80).

## Revendications

1. Dispositif (20) destiné à essorer un liquide d'un corps d'essuyage (14) qui est monté sur une tête d'essuyage (13) d'un appareil de lavage de sol (10), ledit dispositif comportant un récipient (22) dans lequel est monté à rotation un support de tête d'essuyage (80) dans lequel peut être insérée la tête d'essuyage dotée du corps d'essuyage, et qui peut être entraîné en rotation autour d'un axe de rotation au moyen d'un dispositif d'entraînement (66) afin de chasser l'eau du corps d'essuyage, **caractérisé en ce que** le dispositif (20) comporte un organe de mesure destiné à déterminer un degré de séchage ou un temps d'essorage du corps d'essuyage (14), une unité d'indication (75, 76, 77) étant associée à l'organe de mesure pour indiquer qu'un degré déterminé de séchage est atteint ou qu'un temps déterminé d'essorage s'est écoulé.

2. Dispositif selon la revendication 1, **caractérisé en ce que** l'organe de mesure est conformé en système temporisé couplé au dispositif d'entraînement (66).

3. Dispositif selon la revendication 1 ou 2, **caractérisé en ce que** l'unité d'indication comporte au moins un élément d'indication optique (75, 76).

4. Dispositif selon la revendication 1, 2 ou 3, **caractérisé en ce que** l'unité d'indication comporte un élément d'indication acoustique (77).

5. Dispositif selon l'une des revendications précédentes, **caractérisé en ce que** l'unité d'indication comporte plusieurs éléments d'indication (75, 76) indiquant chacun qu'un degré déterminé de séchage est atteint ou qu'un temps déterminé d'essorage s'est écoulé.

6. Dispositif selon l'une des revendications précédentes, **caractérisé en ce que** le dispositif d'entraînement (66) peut être déconnecté automatiquement lorsqu'un degré déterminé de séchage est atteint ou lorsqu'un temps déterminé d'essorage s'est écoulé.

7. Dispositif selon la revendication 5, **caractérisé en ce que** le degré de séchage souhaité ou le temps d'essorage souhaité est prescrit au moyen d'un organe de réglage (78).

8. Dispositif selon la revendication 6, **caractérisé en ce que** le degré de séchage souhaité ou le temps d'essorage souhaité peut être réglé progressivement.

9. Dispositif selon l'une des revendications précédentes, **caractérisé en ce que** le dispositif d'entraînement (66) est couplé à un élément de commande (43) qui peut être actionné par l'utilisateur et qui est agencé sur le récipient (22).

10. Dispositif selon la revendication 9, **caractérisé en ce que** l'élément de commande comporte un interrupteur à pédale (43).

11. Dispositif selon l'une des revendications précédentes, **caractérisé en ce que** le récipient (22) comporte une zone d'essorage (33) et une zone de lavage (34), le support de tête d'essuyage rotatif (80) étant disposé dans la zone d'essorage (33), et la zone de lavage (34) recevant un liquide de nettoyage (64) destiné à laver le corps d'essuyage (14), l'unité d'indication (75, 76, 77) et/ou l'élément de commande (43) étant disposé en dessous de la zone de lavage (34).

12. Dispositif selon l'une des revendications précédentes, **caractérisé en ce que** le récipient (22) comporte une zone de lavage (34) qui reçoit un liquide de nettoyage destiné à laver le corps d'essuyage (14) et qui présente une paroi de fond (39) orientée obliquement à l'axe de rotation (93) du support de tête d'essuyage (80), laquelle paroi forme une plaque de lavage présentant une surface de frottement, dirigée vers l'intérieur du récipient, sur laquelle le corps d'essuyage (14) peut être placé à plat et le long de laquelle le corps d'essuyage (14) peut être déplacé.

13. Dispositif selon la revendication 12, **caractérisé en ce que** l'unité d'indication (75, 76, 77) et/ou l'élément de commande (43) sont disposés en dessous de la paroi de fond (39).

14. Dispositif selon l'une des revendications précédentes, **caractérisé en ce que** le corps d'essuyage (14) est supporté par la tête d'essuyage (13) en formant une surface d'essuyage (15), et **en ce que** le support de tête d'essuyage (80) forme un logement (82) dans lequel la tête d'essuyage (13) peut être insérée de telle sorte que la normale (16) à la surface d'essuyage (15) est orientée obliquement ou perpendiculairement à l'axe de rotation du support de tête d'essuyage (80).

15. Dispositif selon la revendication 14, **caractérisé en ce que** le logement (82) reçoit la tête d'essuyage (13) de telle sorte que la normale (16) à la surface d'essuyage (15) est orientée perpendiculairement à l'axe de rotation (93) du support de tête d'essuyage (80).
